# EUROPÄISCHE PATENTANMELDUNG

(11) **EP 4 603 646 A1**
(43) Veröffentlichungstag der Anmeldung: **20.08.2025**
(21) Anmeldenummer: 25157393.7
(22) Anmeldetag: 12.02.2025
(51) Int. Cl.: E03D 1/00

(54) **WANDEINBAU-SPÜLKASTEN MIT LECKAGESCHUTZ**

(30) Priorität: 14.02.2024 DE 102024104073
(71) Anmelder: Viega Technology GmbH & Co. KG, 57439 Attendorn (DE)
(72) Erfinder: Droste, Stefan, 57439 Attendorn (DE)
(74) Vertreter: Cohausz & Florack

(57) **Zusammenfassung**

Die Erfindung betrifft einen Wandeinbau-Spülkasten (1) für ein Sanitärbecken, insbesondere WC- oder Urinalbecken, mit einem Kastenkörper (1.1), der an seiner Vorderseite und/oder Oberseite eine Revisionsöffnung (6) aufweist, einem Wasserzulaufanschluss, einem Spülrohr (4) zum Leiten von Spülwasser vom Kastenkörper (1.1) zum Sanitärbecken, und einem Leckageschutz (7), der als wasserundurchlässige Hülle (7') ausgebildet ist, die den Kastenkörper (1.1) und das Spülrohr (4) zumindest teilweise umgibt. Um zu erreichen, dass ein solcher Wandeinbau-Spülkasten einen robusten, besonders zuverlässigen und einfach zu handhabenden Leckageschutz aufweist, sieht die Erfindung vor, dass die Hülle (7') aus einem formstabilen Oberteil (8) und einem flexiblen, rohr- oder schlauchförmigen Unterteil (9) gebildet ist, die wasserdicht miteinander verbunden sind, wobei das formstabile Oberteil (8) den Kastenkörper (1.1) zumindest teilweise umgibt, während das flexible, rohr- oder schlauchförmige Unterteil (9) das Spülrohr (4) zumindest teilweise umgibt.

## Beschreibung

Die Erfindung betrifft einen Wandeinbau-Spülkasten für ein Sanitärbecken, insbesondere WC- oder Urinalbecken, mit einem Kastenkörper, der an seiner Vorderseite und/oder Oberseite eine Revisionsöffnung aufweist, einem Wasserzulaufanschluss, einem Spülrohr zum Leiten von Spülwasser vom Kastenkörper zum Sanitärbecken, und einem Leckageschutz, der als wasserundurchlässige Hülle ausgebildet ist, die den Kastenkörper und das Spülrohr zumindest teilweise umgibt.

Ein gattungsgemäßer Wandeinbau-Spülkasten kann auch als Einbau-Spülkasten oder Unterputzspülkasten bezeichnet werden.

Derartige Einbau-Spülkästen sind in verschiedenen Ausführungen bekannt. Sie sind vor allem für Sanitärbereiche bestimmt, welche aus Holz bzw. Holzwerkstoffen errichtet sind, insbesondere für Holzhäuser. Da Holz und Holzwerkstoffe empfindlicher auf Feuchtigkeit und Wasserleckagen reagieren als beispielsweise Stein und Beton, haben mehrere Länder, in denen Häuser häufig aus Holz und Holzwerkstoffen errichtet werden, strenge Vorschriften erlassen, um Wasserschäden vorzubeugen. Zum Beispiel kann es bei einem WC-Spülkasten passieren, dass eine kleine Beschädigung des Spülkastens auf der Baustelle oder während der Montage auftritt und unentdeckt bleibt, was insbesondere bei Wandeinbau-Spülkästen eine verborgene Wasserleckage zur Folge hat. In Norwegen, wo Holz und Holzwerkstoffe im Hausbau weitverbreitet sind, ist beispielweise vorgeschrieben, dass hinter einem sanitären Spülkasten eine wasserdichte Barriere errichtet werden muss, die verhindern soll, dass Leckagen in die Wand eindringen und die Bausubstanz beschädigen.

Für solche Anwendungsbereiche ist aus der EP 3 138 968 B1 ein Einbauspülkasten mit Feuchte- und Leckageschutz bekannt. Der Feuchte- und Leckageschutz ist dabei als eine den Einbauspülkasten und das daran angeschlossene Spülrohr umgebende, flexible, wasserdichte Schutzhülle ausgebildet, wobei unterseitig an der Schutzhülle ein schlauchartiger Fortsatz mit mindestens einer unterseitigen Öffnung an dessen Ende ausgebildet ist. Nachteilig bei dieser Ausführung ist jedoch, dass die relativ dünne Schutzhülle, die aus einer Kunststofffolie hergestellt ist, beim Transport sowie beim Einbau relativ einfach beschädigt und eine solche Beschädigung nicht leicht entdeckt werden kann. Die dünne Schutzhülle ist verletzungsgefährdet, beispielsweise wenn ein mit dem Spülkasten und der dünnen Schutzhülle vormontierter Montagerahmen auf der Baustelle ungewollt umfällt.

Aus der DE 10 2022 111 121 A1 ist ein weiterer Einbau-Spülkasten mit Leckageschutz bekannt. Bei diesem Spülkasten ist der Leckageschutz als formstabile und wasserundurchlässige Schale ausgebildet, welche den Kastenkörper des Spülkastens und das Spülrohr umgibt. Die wasserundurchlässige Schale hat eine Öffnung, deren Breite kleiner ist als die Breite des Kastenkörpers und zumindest teilweise mit der Revisionsöffnung des Kastenkörpers in Überdeckung liegt. Ferner ist die Öffnung mit einem formstabilen Revisionsschachtelement versehen, dessen umlaufende Wandung wasserundurchlässig mit der Schale verbunden ist. In einer Ausführungsform ist die Schale aus einem hinteren Schalenteil und einem vorderen Schalenteil zusammengesetzt, wobei jedes der Schalenteile einen Hohlraumabschnitt definiert. Die Schalenteile weisen einander zugewandte Verbindungsflansche auf, zwischen denen zur Erzielung einer wasserundurchlässigen Verbindung eine umlaufende Dichtung angeordnet ist. Dieser bekannte Wandeinbau-Spülkasten bietet einen robusten und guten Leckageschutz. Die formstabile, wasserundurchlässige Schale bzw. deren Schalenteile sind jedoch vergleichsweise sperrig. Die Abdichtung der durch die Verbindungsflansche der Schalenteile definierten Fuge ist aufwendig.

Davon ausgehend liegt der vorliegenden Erfindung die Aufgabe zugrunde, einen Wandeinbau-Spülkasten bereitzustellen, der einen verbesserten Leckageschutz, insbesondere einen robusten, zuverlässigen und einfach zu handhabenden Leckageschutz aufweist.

Diese Aufgabe wird durch einen Einbau-Spülkasten mit den in Anspruch 1 angegebenen Merkmalen gelöst. Vorteilhafte Ausgestaltungen der Erfindung sind in den Unteransprüchen angegeben.

Der erfindungsgemäße Wandeinbau-Spülkasten ist mit einem Leckageschutz versehen, der als wasserundurchlässige Hülle ausgebildet ist, die den Kastenkörper und das Spülrohr zumindest teilweise umgibt. Die Hülle ist dabei aus einem formstabilen Oberteil und einem flexiblen, rohr- oder schlauchförmigen Unterteil gebildet, die wasserdicht miteinander verbunden sind, wobei das formstabile Oberteil den Kastenkörper zumindest teilweise umgibt, während das flexible, rohr- oder schlauchförmige Unterteil das Spülrohr zumindest teilweise umgibt.

Das flexible, rohr- oder schlauchförmige Unterteil der wasserundurchlässigen Hülle ist ein separat von dem formstabilen Oberteil hergestelltes Teil oder Element der Hülle. Zu Lagerungs- und Transportzwecken ist das Unterteil vorzugsweise von dem formstabilen Oberteil getrennt bzw. kann in dem Oberteil gelagert und transportiert werden. Das Unterteil wird dann vor Ort mit dem formstabilen Oberteil wasserdicht verbunden.

Das formstabile Oberteil der wasserundurchlässigen Hülle hat nach einer bevorzugten Ausgestaltung der Erfindung eine Öffnung, deren Breite kleiner ist als die Breite des Kastenkörpers des Spülkastens und zumindest teilweise mit der Revisionsöffnung des Kastenkörpers in Überdeckung liegt. Diese Öffnung des formstabilen Oberteils ist vorzugsweise mit einem formstabilen Revisionsschachtelement versehen, dessen umlaufende Wandung wasserundurchlässig ist und wasserundurchlässig mit dem Oberteil der wasserundurchlässigen Hülle verbunden ist.

"Formstabil" im Sinne der vorliegenden Erfindung, insbesondere in Bezug auf das den Kastenkörper des Spülkastens zumindest teilweise umgebende Oberteil und das optionale Revisionsschachtelement bedeutet, dass das Oberteil und das Revisionsschachtelement nicht flexibel sind, sondern starr oder im Wesentlichen starr, z.B. biegesteif sind. Das formstabile Oberteil und das formstabile Revisionsschachtelement sind vorzugsweise aus Kunststoff, besonders bevorzugt aus Hartkunststoff hergestellt.

Ist die Revisionsöffnung des Kastenkörpers an dessen Vorderseite ausgebildet, so ist dementsprechend die der Revisionsöffnung zugeordnete Öffnung des formstabilen Oberteils der wasserundurchlässigen Hülle an der Vorderseite des Oberteils ausgebildet.

Nach einer weiteren bevorzugten Ausgestaltung der Erfindung hat das formstabile Oberteil der wasserundurchlässigen Hülle eine Öffnung bzw. eine zweite oder weitere Öffnung, die dem Wasserzulaufanschluss des Spülkastens zugeordnet ist. Diese Öffnung des Oberteils hat eine Weite, die beispielsweise im Bereich von 2 cm bis 8 cm liegt. Besagte Öffnung liegt vorzugsweise nahe des Wasserzulaufanschlusses und fluchtet im Wesentlichen mit dessen Mittelachse. An dem Wasserzulaufanschluss ist oder kann ein Füllventil angeschlossen werden. Vorzugsweise ist besagte Öffnung des formstabilen Oberteils mit einer Dichtung versehen, welche die Öffnung bezüglich des Wasserzulaufanschlusses oder einer damit verbundenen Wasserleitung wasserdicht verschließt. Die besagte Öffnung kann an einer Schmalseite des Oberteils liegen, vorzugsweise, bezogen auf die montierte Gebrauchslage des Spülkastens, in einem Höhenbereich einer Schmalseite des Oberteils, in welchem die obere Hälfte oder das obere Drittel der Öffnung liegt, die in der Vorderseite des Oberteils ausgebildet ist und der Revisionsöffnung des Kastenkörpers zugeordnet ist.

Das formstabile, wasserundurchlässige Oberteil und das optionale formstabile Revisionsschachtelement, dessen umlaufende Wandung wasserundurchlässig ist sowie wasserundurchlässig mit dem Oberteil verbunden ist, bieten im Vergleich zu der aus Kunststofffolie hergestellten flexiblen Schutzfolie gemäß EP 3 138 968 B1, welche sehr leicht durch spitze Werkzeuge oder Schrauben beschädigt werden kann, einen robusten und zuverlässigen Leckageschutz. Zudem lässt sich der erfindungsgemäße Leckageschutz aufgrund seines Aufbaus aus dem formstabilen Oberteil und dem damit wasserdicht verbindbaren flexiblen Unterteil im Vergleich zu dem aus der DE 10 2022 111 121 A1 bekannten Leckageschutz, der als einteiliges Ganzes starr ist bzw. dessen Schalen im Wesentlichen starr sind, einfacher handhaben, insbesondere einfacher montieren. Dies gilt insbesondere hinsichtlich des Transports als auch hinsichtlich der Montage des Leckageschutzes.

Ein besonderer Vorteil des einen Leckageschutz aufweisenden erfindungsgemäßen Wandeinbau-Spülkastens besteht darin, dass sich das formstabile Oberteil der wasserundurchlässigen Hülle ohne vertikale Dichtungsfuge ausführen lässt. Das formstabile Oberteil erfordert somit keine zusätzliche Dichtung. Das flexible Unterteil der wasserundurchlässigen Hülle lässt sich auf einfache und zuverlässige Weise wasserdicht mit dem Oberteil verbinden. Auch für diese wasserdichte Verbindung von Oberteil und Unterteil bedarf es keiner zusätzlichen Dichtung, wie nachfolgend, insbesondere anhand der beigefügten Zeichnung, noch näher erläutert wird.

Eine vorteilhafte Ausgestaltung der Erfindung ist dadurch gekennzeichnet, dass die Hülle mit einem Deckel versehen ist, der zum spritzwasserdichten Verschluss des formstabilen Oberteils mit diesem oberseitig formschlüssig verbindbar ist. Hierdurch wird ein einfaches Einsetzen des Kastenkörpers des Spülkastens in das formstabile Oberteil der wasserundurchlässigen Hülle ermöglicht sowie anschließend ein spritzwasserdichter Verschluss des formstabilen Oberteils erzielt.

Nach einer weiteren vorteilhaften Ausgestaltung der Erfindung ist das formstabile Oberteil als einteiliger Abschnitt der Hülle ausgeführt. Diese Ausgestaltung zielt auf eine Ausführung des formstabilen Oberteils ohne vertikale Dichtungsfuge. Dementsprechend ist bei dieser Ausgestaltung keine zusätzliche Dichtung erforderlich, wie sie etwa bei einer vertikalen Verbindungsfuge zur Erzielung einer Wasserundurchlässigkeit gegebenenfalls verwendet wird. Das formstabile Oberteil der erfindungsgemäßen wasserundurchlässigen Hülle ist vorzugsweise nahtlos ausgeführt.

Auch das flexible Unterteil ist vorzugsweise als einteiliger Abschnitt der Hülle ausgeführt. Das flexible Unterteil kann dabei ebenfalls nahtlos ausgeführt sein. Es liegt allerdings auch im Rahmen der vorliegenden Erfindung, das flexible, schlauchförmige Unterteil aus einer einzelnen robusten Folienbahn oder mindestens zwei robusten Folienbahnen, die beispielsweise jeweils eine Foliendicke im Bereich von 0,4 mm bis 2,5 mm, vorzugsweise im Bereich von 0,5 mm bis 2,2 mm aufweisen, herzustellen, indem Längsränder der längsgefalteten Folienbahn bzw. der aufeinander gelegten Folienbahnen miteinander verschweißt oder verklebt werden. Das flexible, schlauchförmige Unterteil weist bei dieser Variante eine oder mindestens zwei längliche Schweiß- oder Klebenähte auf.

Eine weitere vorteilhafte Ausgestaltung der Erfindung sieht vor, dass das flexible Unterteil aus transparentem, flexiblem Kunststoff, beispielsweise aus einer robusten transparenten Kunststofffolie hergestellt ist. Hierdurch lässt sich eine etwaige Leckage am Spülkastenkörper oder an der Verbindung vom Spülkastenkörper zum Spülrohr möglicherweise schon vor der Beplankung des Wandeinbau-Spülkastens erkennen.

Das formstabile Oberteil kann beispielsweise durch Blasformen eines aus thermoplastischem Kunststoff hergestellten Rohlings gefertigt werden, wobei der Rohling zunächst die Form eines Schlauches oder Beutels aufweist. In ähnlicher Weise kann auch das flexible Unterteil der wasserundurchlässigen Hülle gefertigt werden.

Eine weitere vorteilhafte Ausgestaltung der Erfindung sieht vor, dass das formstabile Oberteil schacht- oder kastenförmig ausgebildet ist und einen Boden mit einer Durchgangsöffnung zur Durchführung des Spülrohres oder eines Spülrohrstutzens aufweist. Diese Ausgestaltung führt zu einer besonders einfachen und zuverlässigen Lagerung des in das Oberteil eingesetzten Spülkastenkörpers. Die Durchgangsöffnung des formstabilen Oberteils ist vorzugsweise mit einem vom Boden des Oberteils nach unten vorstehenden Rohrstutzen oder ringförmigen Anschlusskragen versehen. Der am Boden des Oberteils vorgesehene Rohrstutzen oder Anschlusskragen ermöglicht ein schnelles und zuverlässiges wasserdichtes Anschließen des flexiblen, rohr- oder schlauchförmigen Unterteils an dem formstabilen Oberteil. Dies kann nach einer weiteren vorteilhaften Ausgestaltung der Erfindung beispielsweise verwirklicht werden, indem das flexible, rohr- oder schlauchförmige Unterteil mittels einer Rohrschelle oder eines Spannbandes mit dem formstabilen Oberteil fest und wasserdicht verbunden wird.

Nach einer weiteren vorteilhaften Ausgestaltung der Erfindung weist das flexible, rohr- oder schlauchförmige Unterteil an seinem unteren Ende einen im Wesentlichen horizontal verlaufenden Schlauchabschnitt oder Rohrstutzen auf, welcher an seinem äußeren Ende einen flanschförmigen Kragen aufweist, wobei der Rohrstutzen und/oder der flanschförmige Kragen vorzugsweise aus flexiblem Kunststoff hergestellt sind. Diese Ausgestaltung ermöglicht eine dichte flächenbündige Anbindung des flexiblen Unterteils der wasserundurchlässigen Hülle an einen Wandbelag einer Wand, in welcher der erfindungsgemäße Wandeinbau-Spülkasten aufgenommen ist.

Eine weitere vorteilhafte Ausgestaltung der Erfindung ist dadurch gekennzeichnet, dass das flexible, rohr- oder schlauchförmige Unterteil an seinem oberen Ende einen zylindrischen Kragen aufweist, der mit dem formstabilen Oberteil formschlüssig und/oder kraftschlüssig verbindbar ist. Diese Ausgestaltung ermöglicht ein besonders schnelles wasserdichtes Anschließen des flexiblen Unterteils an dem formstabilen Oberteil.

Der vom Boden des Oberteils nach unten vorstehende Rohrstutzen oder ringförmige Anschlusskragen und der am oberen Ende des flexiblen, rohr- oder schlauchförmigen Unterteils vorgesehene zylindrische Kragen definieren einander zugeordnete Verbindungspartner einer Steckverbindung.

Nach einer weiteren vorteilhaften Ausgestaltung der Erfindung weist das flexible, rohr- oder schlauchförmige Unterteil im montierten Zustand eine horizontale Innenweite auf, die kleiner als das 3-fache, vorzugsweise kleiner als das 2,5-fache des Außendurchmessers des Spülrohres ist. Diese Ausgestaltung stellt bei einfacher Verformbarkeit des flexiblen, rohr- oder schlauchförmigen Unterteils zugleich eine einfache Positionierung einer Halterung zur Anbindung des Unterteils sicher.

Nachfolgend wird die Erfindung anhand einer Ausführungsbeispiele darstellenden Zeichnung näher erläutert. Es zeigen:
- Fig. 1: einen Montagerahmen mit einem einen Leckageschutz aufweisenden erfindungsgemäßen Wandeinbau-Spülkasten, in einer perspektivischen Vorderansicht;
- Fig. 2: den Montagerahmen aus Fig. 1 mit dem einen Leckageschutz aufweisenden Wandeinbau-Spülkasten, in einer perspektivischen Rückansicht; und
- Fig. 3: den einen Leckageschutz aufweisenden Wandeinbau-Spülkasten aus Fig. 1 in einer perspektivischen Explosionsdarstellung.

Fig. 1 zeigt einen Wandeinbau-Spülkasten 1 für ein WC-Becken. Der Spülkasten 1 ist an einem Montagerahmen 2 befestigt. Der Montagerahmen 2 weist (wie an sich bekannt) vertikale Profilstabe 2.1, 2.2, vorzugsweise Vierkantrohre auf, die durch Querträger 2.3, 2.4, 2.5 miteinander verbunden sind. Der obere Querträger 2.3 definiert vorzugsweise die Oberseite des Montagerahmens 2. Ein unterer Querträger 2.4 ist nahe den unteren Enden der Profilstäbe 2.1, 2.2 angeordnet. Ein weiterer Querträger 2.5 ist mit Befestigungslöchern 3 zur Befestigung von Gewindestangen (nicht gezeigt) versehen, die ihrerseits der Befestigung bzw. Aufhängung eines WC-Beckens dienen. Hierzu können in die Befestigungslöcher 3 Gewindehülsen form- und kraftschlüssig eingesetzt sein. Der Querträger 2.5 hat gegenüber den anderen Querträgern eine deutlich größere Höhe. Zwischen den Befestigungslöchern 3 ist in dem Querträger 2.5 eine Aussparung ausgebildet, beispielsweise eine Durchgangsöffnung, durch die das Ende eines Spülrohres 4 oder ein mit dem Spülrohr 4 verbundenes Verlängerungsrohrstück (nicht gezeigt) nach vorne geführt ist. Zudem weist der Montagerahmen 2 Fußstücke 5.1, 5.2 auf, die höhenverstellbar bzw. teleskopierbar mit den unteren Enden der Profilstäbe 2.1, 2.2 verbunden sind.

Der Wandeinbau-Spülkasten 1 hat einen Kastenkörper 1.1 zur Aufnahme von Wasser. In dem Kastenkörper 1.1 ist ein Ablaufventil (nicht gezeigt) angeordnet, das manuell oder automatisch mittels einer dafür geeigneten Betätigungsvorrichtung betätigt werden kann. Beispielsweise kann die Betätigungsvorrichtung in Form einer sogenannten Betätigungsplatte (nicht gezeigt) ausgeführt sein, die mindestens eine daran beweglich gelagerte Bedientaste (Drückertaste) aufweist, mittels der über einen Hebemechanismus ein als Überlaufrohr ausgebildeter Ventilkörper (nicht gezeigt) aus einer Schließstellung angehoben werden kann. Der Ventilkörper ist an seinem unteren Ende mit einer in der Schließstellung auf einem Ventilsitz des Ablaufventils aufliegende Dichtung versehen. Wird der Ventilkörper aus der Schließstellung mittels des Hebemechanismus in eine Spülstellung angehoben, so fließt Wasser als Spülwasser aus dem Kastenkörper 1.1 durch das am Kastenkörper angeschlossene Spülrohr 4 zu dem WC-Becken (vgl. Fig. 3).

Des Weiteren hat der Kastenkörper 1.1 einen Wasserzulaufanschluss (nicht gezeigt), an dem ein im Kastenkörper 1.1 angeordnetes, schwimmergesteuertes Füllventil (nicht gezeigt) angeschlossen ist. Das Füllventil sowie das Ablaufventil sind für Wartungszwecke über eine Revisionsöffnung 6 zugänglich. Die Revisionsöffnung 6 ist im oberen Bereich des Kastenkörpers 1.1 ausgebildet.

In den in Fig. 1 bis 3 dargestellten Ausführungsbeispielen ist die Revisionsöffnung 6 an der Vorderseite des Kastenkörpers 1.1 angeordnet. Es ist jedoch auch möglich, die Revisionsöffnung an der Oberseite eines derartigen Kastenkörpers auszubilden. In letzterem Fall wird der obere Querträger 2.3 des Montagerahmens 2 erforderlichenfalls weggelassen oder anders ausgebildet, beispielsweise als im Wesentlichen flacher Steg ausgeführt, wobei die Flachseite des Steges mit der Vorderseite der Profilstäbe 2.1, 2.2 flächenbündig abschließen kann. Eine Anordnung der Revisionsöffnung an der Oberseite des Kastenkörpers 1.1 ist mitunter vorteilhaft, zum Beispiel wenn der Einbau-Spülkasten 1 in eine Vorwand unterhalb eines Gebäudefensters eingebaut werden soll.

Der Wandeinbau-Spülkasten 1 ist mit einem Leckageschutz 7 versehen, der als wasserundurchlässige Hülle 7' ausgebildet ist. Die Hülle 7' umgibt den Kastenkörper 1.1 und das daran unterseitig montierte Spülrohr 4 zumindest teilweise, vorzugsweise im Wesentlichen vollständig. Die Hülle 7' wird bzw. ist aus einem formstabilen Oberteil 8 und einem flexiblen Unterteil 9 zusammengesetzt. Des Weiteren ist die Hülle 7' vorzugsweise mit einem Deckel 10 versehen, der zum spritzwasserdichten Verschluss des Oberteils 8 mit diesem oberseitig formschlüssig verbindbar ist.

Das formstabile Oberteil 8 der Hülle 7' ist schacht- oder kastenförmig ausgebildet und weist einen Boden 8.1 mit einer Durchgangsöffnung zur Durchführung des Spülrohres 4 oder eines Spülrohrstutzens 11 auf. Die unterseitige Durchgangsöffnung des Oberteils 8 ist mit einem vom Boden 8.1 des Oberteils 8 nach unten vorstehenden Rohrstutzen oder ringförmigen Anschlusskragen 8.2 versehen. Der Rohrstutzen oder ringförmige Anschlusskragen 8.2 ist vorzugsweise einteilig an dem Oberteil 8 angeformt. Der Kastenkörper 1.1 des Einbau-Spülkastens 1 wird in das formstabile Oberteil 8 des Leckageschutzes 7 eingesetzt. Anschließend wird das Oberteil 8 mit dem optionalen Deckel 10 spritzwasserdicht verschlossen. Hierzu kann der Deckel 10 oder das schacht- oder kastenförmig ausgebildete Oberteil 8 an seiner oberseitigen Öffnung 8.3 mit einer umlaufenden Dichtung versehen sein. Zudem kann der Deckel 10 lösbar mit dem Oberteil 8 verbunden werden, beispielsweise mittels Klemmelementen und/oder Rastelementen.

Das formstabile Oberteil 8 ist vorzugsweise als einteiliger Abschnitt der Hülle 7' ausgeführt. Das Oberteil 8 ist starr oder im Wesentlichen starr ausgeführt. Es ist vorzugsweise aus Hartkunststoff, besonders bevorzugt aus thermoplastischem Hartkunststoff, beispielsweise durch Blasformen oder Spritzgießen hergestellt. Die mittlere Wandstärke des Oberteils 8 liegt zum Beispiel im Bereich von ca. 1 bis 4 mm, vorzugsweise im Bereich von ca. 2 bis 3 mm.

Das formstabile Oberteil 8 hat bzw. erhält eine Öffnung, die der an der Vorderseite des Kastenkörpers 1.1 des Einbau-Spülkastens 1 ausgebildeten Revisionsöffnung 6 zugeordnet ist. In den in den Figuren 1 und 3 gezeigten Ausführungsbeispielen ist die vorderseitige Öffnung des Oberteils 8 noch durch eine zu entfernende Stirnwand 12.1 eines Revisionsschachtelements 12 geschlossen.

Die Öffnung hat eine Öffnungsbreite B1, die deutlich kleiner ist als die Breite des Kastenkörpers 1.1. Im eingesetzten, fertigmontierten Zustand des Kastenkörpers 1.1 liegt die Öffnung zumindest teilweise in Überdeckung mit der Revisionsöffnung 6 des Kastenkörpers 1.1. Die Öffnung des Oberteils 8 ist mit einem formstabilen Revisionsschachtelement 12 versehen, dessen umlaufende Wandung wasserundurchlässig mit dem Oberteil 8 verbunden ist. Das Revisionsschachtelement 12 ist vorzugsweise an dem Oberteil 8 des Leckageschutzes 7 angeformt.

Das formstabile, kastenförmige Oberteil 8 weist in seiner Vorderwand 8.4 und Rückwand 8.5 von außen gesehen mehrere Versteifungsabschnitte auf, die beispielsweise als parallel zueinander verlaufende Sicken 13, 14 und/oder als rechteckige Vertiefung 15 ausgebildet sind. In der Vorderwand sind beispielsweise längere und kürzere Sicken 13, 14 ausgebildet, wobei zwischen den Sicken 13, 14 eine rechteckige Vertiefung 15 angeordnet ist. In der Rückwand 8.5 können beispielsweise ausschließlich längere, parallel zueinander verlaufende Sicken 14 ausgebildet sein. Im fertigmontierten, bestimmungsgemäßen Zustand des Einbau-Spülkastens 1 verlaufen die Sicken 13, 14 im Wesentlichen horizontal bzw. vertikal. Des Weiteren sind am Übergang der Vorderwand 8.4 sowie der Rückwand 8.5 zu dem Boden 8.1 des Oberteils 8 Vertiefungen 16 ausgebildet, die sich von unten betrachtet nach oben in den Boden 8.1 erstrecken. Diese Vertiefungen 16 sind dergestalt ausgebildet, dass sie mit Abstand zu der Innenseite der jeweils gegenüberliegenden Rückwand 8.5 bzw. Vorderwand 8.4 des kastenförmigen Oberteils 8 enden.

Das flexible Unterteil 9 der wasserundurchlässigen Hülle 7' des Leckageschutzes 7 ist rohr- oder schlauchförmig ausgebildet. Es dient der wasserundurchlässigen Umhüllung des an der Unterseite des Spülkastenkörpers 1.1 angeschlossenen Spülrohres 4. Das untere Ende des Spülrohres 4 ist bogenförmig ausgebildet. Das Spülrohr 4 kann daher auch als Spülrohrbogen bezeichnet werden.

Das formstabile Oberteil 8 und das flexible, rohr- oder schlauchförmige Unterteil 9 werden bzw. sind wasserdicht miteinander verbunden. Hierzu hat das Unterteil 9 an seinem oberen Ende vorzugsweise einen zylindrischen Kragen 9.1, der mit dem Oberteil 8 formschlüssig und/oder kraftschlüssig verbindbar ist. Das Unterteil 9 bzw. sein Kragen 9.1 wird mittels eines Spannbandes oder einer Rohrschelle 17 fest und wasserdicht mit dem Rohrstutzen oder Anschlusskragen 8.2 des Oberteils 8 verbunden.

An seinem unteren Ende weist das flexible Unterteil 9 einen im Wesentlichen horizontal verlaufenden Schlauchabschnitt oder Rohrstutzen 9.2 auf, welcher an seinem äußeren Ende einen flanschförmigen Kragen 9.3 aufweist. Der Rohrstutzen 9.2 und/oder der flanschförmige Kragen 9.3 sind vorzugsweise aus flexiblem Kunststoff hergestellt. Der flanschförmige Kragen 9.3 dient einem wasserdichten Anschluss des Unterteils 9 des Leckageschutzes 7 an einer am Montagerahmen 2 montierten Beplankung oder einem Wandbelag, die bzw. der eine Durchgangsöffnung zur Durchführung des unteren Endes des Spülrohres 4 oder eines daran angeschlossenen Spülrohrverlängerungsrohrstücks aufweist.

Der im montierten Zustand vertikal verlaufende Abschnitt des flexiblen, rohr- oder schlauchförmigen Unterteils 9 weist vorzugsweise eine horizontale Innenweite auf, die kleiner als das 3-fache, vorzugsweise kleiner als das 2,5-fache des Außendurchmessers des Spülrohres 4 ist.

Das flexible, schlauchförmige Unterteil 9 ist beispielsweise aus einer einzelnen robusten Folienbahn oder mindestens zwei robusten Folienbahnen, die jeweils eine Foliendicke im Bereich von 0,4 mm bis 2,5 mm haben, hergestellt, wobei die Längsränder der einzelnen, längsgefalteten Folienbahn bzw. die Längsränder der aufeinander gelegten Folienbahnen miteinander verschweißt oder verklebt sind. Das flexible, schlauchförmige Unterteil hat somit eine oder mindestens zwei längliche Schweiß- oder Klebenähte.

Des Weiteren zeigen die Figuren 1 bis 3, dass das Spülrohr 4 mit dem es umhüllenden Unterteil 9 in einem mittleren Höhenbereich mittels einer Halterung 18 an dem Querträger 2.5 des Montagerahmens 2 angebunden sind. Die Halterung 18 ist beispielsweise in Form einer Rohrschelle ausgeführt, die mittels zweier Schrauben verbundene Schellenteile oder Schellenhälften aufweist. Die Schellenteile oder Schellenhälften haben voneinander beabstandete Teile- bzw. Hälftenenden, wobei das flexible, rohr- oder schlauchförmige Unterteil 9 in den Bereichen 9.4 der Schrauben bzw. in den Bereichen 9.4 zwischen den einander zugewandten Teile- bzw. Hälftenenden nicht dichtend am Spülrohr 4 anliegt, sondern mit der Außenfläche des Spülrohres 4 wasserdurchlässige Durchgänge (Spalte) begrenzt, durch die etwaiges Leckagewasser vom Spülkastenkörper 1.1 nach unten zum Rohrstutzen 9.2 bzw. zum flanschförmigen Kragen 9.3 fließen kann.

Die länglichen Schweiß- oder Klebenähte des flexiblen, rohr- oder schlauchförmigen Unterteils 9 verlaufen vertikal und vorzugsweise über die Bereiche 9.4 zwischen den einander zugewandten Teile- bzw. Hälftenenden der Halterung 18.

Die Halterung (Rohrschelle) 18 ist mit einer radial nach vorne abstehenden Gewindehülse 18.1 versehen ist. Der Querträger 2.5 des Montagerahmens 2 ist mit einer der Halterung bzw. der Gewindehülse zugeordneten Befestigungslasche 2.51 versehen. Die Befestigungslasche 2.51 hat ein Befestigungsloch zur Aufnahme einer in die Gewindehülse 18.1 eindrehbaren Schraube.

Zur Befestigung des Leckageschutzes 7 am Montagerahmen 2 ist das formstabile Oberteil 8 der wasserundurchlässigen Hülle mit Befestigungselementen 19 versehen. Die Befestigungselemente 19 sind beispielsweise in Form von Befestigungswinkeln oder Laschen ausgebildet, die von den Schmalseiten des kastenförmigen Oberteils 8 abstehen. Sie sind vorzugsweise im oberen, vorderen Bereich der Schmalseiten des Oberteils 8 angebracht, beispielsweise wasserundurchlässig angeschraubt, angeklebt oder angeschweißt. Nach einer alternativen Variante können die Befestigungselemente 19 an dem formstabilen, durch Blasformen hergestellten Oberteil 8 einteilig angeformt sein.

In Fig. 3 ist zu erkennen, dass der Deckel 10 eine eingeprägte rechteckige Vertiefung 10.1 sowie eine kleinere runde Vertiefung 10.2 aufweist. Diese Vertiefungen definieren Ausschnittstellen, um in dem Deckel 10 erforderlichenfalls Durchgangsöffnungen für eine nach oben aus dem kastenförmigen Oberteil 8 herausgeführte Wasserzulaufleitung und für eine mit dem Ablaufventil gekoppelte Betätigungsmechanik einer oberseitig angeordneten Betätigungsvorrichtung vereinfacht und passgenau ausschneiden zu können.

Die Ausführung der Erfindung ist nicht auf die vorstehend beschriebenen und in der Zeichnung dargestellten Ausführungsbeispiel beschränkt. Vielmehr sind zahlreiche Varianten denkbar, die von den Gegenständen der beigefügten Ansprüche umfasst sind.

## Patentansprüche

1. Wandeinbau-Spülkasten (1) für ein Sanitärbecken, insbesondere WC- oder Urinalbecken, mit einem Kastenkörper (1.1), der an seiner Vorderseite und/oder Oberseite eine Revisionsöffnung (6) aufweist, einem Wasserzulaufanschluss, einem Spülrohr (4) zum Leiten von Spülwasser vom Kastenkörper (1.1) zum Sanitärbecken, und einem Leckageschutz (7), der als wasserundurchlässige Hülle (7') ausgebildet ist, die den Kastenkörper (1.1) und das Spülrohr (4) zumindest teilweise umgibt, **dadurch gekennzeichnet, dass** die Hülle (7') aus einem formstabilen Oberteil (8) und einem flexiblen, rohr- oder schlauchförmigen Unterteil (9) gebildet ist, die wasserdicht miteinander verbunden sind, wobei das formstabile Oberteil (8) den Kastenkörper (1.1) zumindest teilweise umgibt, während das flexible, rohr- oder schlauchförmige Unterteil (9) das Spülrohr (4) zumindest teilweise umgibt.

2. Wandeinbau-Spülkasten nach Anspruch 1, **dadurch gekennzeichnet, dass** die Hülle (7') mit einem Deckel (10) versehen ist, der zum spritzwasserdichten Verschluss des formstabilen Oberteils (8) mit diesem oberseitig formschlüssig verbindbar ist.

3. Wandeinbau-Spülkasten nach Anspruch 1 oder 2, **dadurch gekennzeichnet, dass** das formstabile Oberteil (8) als einteiliger Abschnitt der Hülle (7') ausgeführt ist.

4. Wandeinbau-Spülkasten nach einem der Ansprüche 1 bis 3, **dadurch gekennzeichnet, dass** das formstabile Oberteil (8) aus Kunststoff, vorzugsweise Hartkunststoff hergestellt ist.

5. Wandeinbau-Spülkasten nach einem der Ansprüche 1 bis 4, **dadurch gekennzeichnet, dass** das formstabile Oberteil (8) schacht- oder kastenförmig ausgebildet ist und einen Boden (8.1) mit einer Durchgangsöffnung zur Durchführung des Spülrohres (4) oder eines Spülrohrstutzens (11) aufweist.

6. Wandeinbau-Spülkasten nach einem der Ansprüche 1 bis 5, **dadurch gekennzeichnet, dass** das flexible, rohr- oder schlauchförmige Unterteil (9) mittels einer Rohrschelle (17) oder eines Spannbandes mit dem formstabilen Oberteil (8) fest und wasserdicht verbunden ist.

7. Wandeinbau-Spülkasten nach einem der Ansprüche 1 bis 6, **dadurch gekennzeichnet, dass** das flexible, rohr- oder schlauchförmige Unterteil (9) an seinem unteren Ende einen im Wesentlichen horizontal verlaufenden Schlauchabschnitt oder Rohrstutzen (9.2) aufweist, welcher an seinem äußeren Ende einen flanschförmigen Kragen (9.3) aufweist, wobei der Rohrstutzen (9.2) und/oder der flanschförmige Kragen (9.3) vorzugsweise aus flexiblem Kunststoff hergestellt sind.

8. Wandeinbau-Spülkasten nach einem der Ansprüche 1 bis 7, **dadurch gekennzeichnet, dass** das flexible, rohr- oder schlauchförmige Unterteil (9) an seinem oberen Ende einen zylindrischen Kragen (9.1) aufweist, der mit dem formstabilen Oberteil (8) formschlüssig und/oder kraftschlüssig verbindbar ist.

9. Wandeinbau-Spülkasten nach einem der Ansprüche 1 bis 8, **dadurch gekennzeichnet, dass** das flexible, rohrförmige Unterteil (9) im montierten Zustand eine horizontale Innenweite aufweist, die kleiner als das 3-fache, vorzugsweise kleiner als das 2,5-fache des Außendurchmessers des Spülrohres (4) ist.

10. Wandeinbau-Spülkasten nach einem der Ansprüche 1 bis 9, **dadurch gekennzeichnet, dass** das flexible, schlauchförmige Unterteil (9) aus einer einzelnen Folienbahn oder mindestens zwei Folienbahnen, die jeweils eine Foliendicke im Bereich von 0,4 mm bis 2,5 mm aufweisen, hergestellt ist, wobei Längsränder der einzelnen, längsgefalteten Folienbahn bzw. Längsränder der aufeinander gelegten Folienbahnen miteinander verschweißt oder verklebt sind.
